# EUROPÄISCHE PATENTSCHRIFT

(11) **EP 0 340 756 B1**
(45) Veröffentlichungstag und Bekanntmachung des Hinweises auf die Patenterteilung: **04.12.1991**
(21) Anmeldenummer: 89108023.6
(22) Anmeldetag: 03.05.1989
(51) Int. Cl.: D01H 5/38, D01H 13/22

(54) **Verfahren und Vorrichtung zur Überwachung des Vergleichmässigens mindestens eines Faserverbandes in einem Regulierstreckwerk**
Method and device for monitoring the levelling of at least one sliver in a controlled drafting arrangement
Procédé et dispositif pour surveiller l'égalisation d'au moins un ruban de fibres dans un banc d'étirage contrôlé

(30) Priorität: 04.05.1988 DE 3815200
(43) Veröffentlichungstag der Anmeldung: 08.11.1989
(73) Patentinhaber: Trützschler GmbH & Co. KG, D-41199 Mönchengladbach (DE)
(72) Erfinder: König, Herbert, D-7333 Ebersbach/Fils (DE); Stähle, Gerhard, D-7327 Adelberg (DE)
(74) Vertreter: Schieschke, Klaus, Dipl.-Ing.

(56) Entgegenhaltungen:
- CH-A- 557 895
- DE-A- 3 212 891
- PATENT ABSTRACTS OF JAPAN vol. 9, no. 237 (C-305)(1960) 24 September 1985, & JP-A-60 94626 (ISHIKAWA SEISAKUSHO K.K.)
- MELLIAND TEXTILBERICHTE. vol. 49, no. 5, 01 Mai 1968, HEIDELBERG DE K.Weigel: "Neuerungen an Spinnereimaschinen und -anlagen auf der ITMA 1967 in Basel"
- MELLIAND TEXTILBERICHTE. vol. 66, no. 2, 01 Februar 1985, HEIDELBERG DE W.Friebel und B.Wulfhorst: "Neues Regulierkonzept für die Kurzstapelspinnerei"

## Beschreibung

Die Erfindung bezieht sich auf ein Verfahren und eine Vorrichtung zur Überwachung des Vergleichmäßigens mindestens eines Faserverbandes in einem Regulierstreckwerk, insbesondere in einer Strecke, wobei Abweichungen der Masse des Faserverbandes durch mindestens ein Meßglied erfaßt und über einen Regler und mindestens ein Stellglied ausgeglichen werden.

Bei dem allgemein bekannten Stand der Technik weisen Regulierstreckwerke zum Vergleichmäßigen von Faserverbänden ein Reguliersystem auf, welches Abweichungen der Masse des Faserverbandes von einem Sollwert auf kurze Längen erfaßt und ausgleicht. Dieses Regelsystem kann als Regelung oder als Steuerung ausgebildet sein. Daneben weisen die Regulierstreckwerke häufig ein weiteres Reguliersystem auf, das Abweichungen auf großen Längen erfaßt und im wesentlichen zur Nummernhaltung dient. Dieses Reguliersystem ist stets als Regelung ausgebildet.

Die Elemente dieser Reguliersysteme, wie beispielsweise Meßglieder, Regler und Stellglied, können Fehlfunktionen unterworfen sein, durch die nicht nur keine Vergleichmäßigung des Faserverbandes erzielt wird, sondern durch welche sogar die Gleichmäßigkeit des Faserverbandes eine Verschlechterung erfährt. Derartige Fehlfunktionen sind mit Hilfe bisher bekannter Vorrichtungen und Verfahren nicht ohne weiteres erkennbar und führen insbesondere an Strecken mit deren hohem Materialdurchsatz rasch zu großen Mengen fehlerhafter Produkte.

Zum Stand der Technik ist darüber hinaus bereits eine Vorrichtung für die Titerregulierung der Faserbänder auf kleinen, mittleren und großen Längen der Spinnereivorbereitung bekannt (CH-A 557895). Hierbei findet ein eingangsseitiges Meßglied zum Erfassen von Faserbandmasseschwankungen Anwendung sowie eine damit verbundene Steuereinrichtung zum Ansteuern eines ausgangsseitigen Walzenantriebes, wobei der exakte Verzug über eine Drehzahlüberwachungseinrichtung an Verzugswalzen kontrolliert wird. Hier findet ein sogenanntes Transduktorsystem Anwendung, welches den Abstand zwischen zwei einander gegenüberliegenden Rollen, durch den ein Band läuft, in ein elektrisches Signal umwandelt. Hier finden feste Meßgrößen Anwendung, um am Ausgang einer Karde ein Band möglichst konstanter Dichte zu erhalten und gleichzeitig eine gleichmäßige Ablage des Bandes in einem Drehtopf zu gewährleisten.

Weiterer Stand der Technik ist ein Verfahren zum Betreiben einer dem Doublieren und Verziehen von Faserbändern dienenden Strecke (DE-A-3212891). Bei dieser bekannten Einrichtung werden die zu doublierenden Einzelfaserbänder separat auf Masseschwankungen hin überwacht, insbesondere auf das Vorhanden- oder Nichtvorhandensein von Einzelfaserbändern, wobei bei Über- oder Unterschreiten eines vorbestimmten Faserbanddicke-Grenzwertes ein Signal ausgelöst wird. Diese Auslösung erfolgt in Abhängigkeit von den Eingangssignalen der Meßglieder.

Als weiterer Stand der Technik ist ein Meßorgan bekannt, welches aus Lichtquelle, Bandkanal, Einstellblende und zwei Photozellen besteht (Melliand Textilberichte, 49, 5, Seite 525). Hierbei durchdringt ein Lichtstrahl das durchlaufende Band im Bandkanal sowie die Einstellblende und trifft auf je eine Photozelle. Über Zwischenelemente werden elektromagnetische Bremsen betätigt, welche über ein Umlaufrädergetriebe die Drehzahl von Auslaufzylindern eines Streckwerkes verändern und dadurch den Verzug im gewünschten Sinne beeinflussen.

Demgegenüber liegt der Erfindung die Aufgabe zugrunde, ein Verfahren und eine Vorrichtung der eingangs genannten Art zu schaffen, bei welcher Fehlfunktionen von Reguliersystemen, beispielsweise Meßglieder, Regler, Stellglied auf einfache Weise erkennbar sind und damit die Arbeitsweise von Reguliersystemen besser überwacht werden kann.

Diese Aufgabe wird erfindungsgemäß dadurch gelöst, daß die Meßwerte des Meßgliedes und/oder die Stellsignale des Reglers mit mindestens einem einstellbaren Grenzwert verglichen werden, wobei bei Grenzwertüberschreitung eine Anzeige und/oder Schaltvorgang ausgelöst wird. Hierbei wird vorteilhafterweise der Grenzwert so gewählt, daß er bei normaler Arbeitsweise der Reguliervorrichtung nicht ereicht wird. Seine Überschreitung macht dagegen die Bedienungsperson auf eine mögliche Fehlfunktion des Reguliersystems bzw. des Meßgliedes aufmerksam.

Wenn der Grenzwert nur wenig höher gewählt wird, als die bei normalem Betrieb auftretenden Werte, ist es im allgemeinen ausreichend, durch das Signal die Bedienungsperson aufmerksam zu machen. Wenn dagegen ein wesentlich höherer Grenzwert vorgesehen wird, ist es vorteilhaft, die Maschine bei dessen Überschreiten abzustellen. Es können auch beide vorgenannten Grenzwerte gleichzeitig überwacht werden.

Bei Überschreiten des eingestellten Grenzwertes für das Stellsignal eines Meßliedes auf der Einlaufseite des Streckwerkes muß die Bedienungsperson das Vorlageband überprüfen: Wenn seine Ungleichmäßigkeit größer ist als normal, muß die Arbeitsweise der vorgeschalteten Maschinen überprüft werden. Wenn dagegen die Ungleichmäßigkeit des Vorlagematerials normal ist, besteht Verdacht auf Fehlfunktion der Reguliervorrichtung und/oder der Meßglieder.

Entsprechend ist bei einem Überschreiten des vorgesehenen Grenzwertes durch das langperiodische Schwankungen des Faserverbandes erfassenden Meßgliedes der vom Regulierstreckwerk abgelieferte Faserverband zu überprüfen. Wenn seine Masseschwankung innerhalb der vorgesehenen Grenzwerte liegt, besteht Verdacht auf Fehlfunktion des langperiodische Schwankungen erfassenden Meßgliedes ― es zeigt damit eine Abweichung an, welche ersichtlich nicht gegeben ist. Wenn dagegen die vorgesehenen Grenzwerte der Ungleichmäßigkeit im Faserverband tatsächlich überschritten sind, besteht Verdacht auf Fehlfunktion des Reguliersystems und/oder des kurzzeitige Schwankungen erfassenden Meßgliedes.

Die Erfindung wird nachfolgend anhand von in der Zeichnung dargestellten Ausführungsbeispielen näher beschrieben. In der Zeichnung zeigen:

- Fig. 1 und 2: zwei schematische Seitenansichten eines Reguliersystems mit Vorrichtungen zur Überwachung des Vergleichmäßigens mindestens eines Faserverbandes.

Nach Fig. 1 weist ein Regulierstreckwerk zwei schematisch dargestellte Walzenpaare 1 und 2 auf, welche jeweils über Antriebsmotoren 7 und 9 und Antriebswellen 6 und 8 angetrieben werden. Durch die beiden Walzenpaare 1 und 2 läuft ein Faserverband 3.

Bei der Ausführungsform nach Fig. 1 ist den Walzenpaaren 1 und 2 ein Kurzzeitmeßglied 4 vorgeschaltet, welches über eine Leitung 15 mit einem Regler 10 verbunden ist. Dieser Regler 10 steht über eine Leitung 21 mit dem Antrieb 9 und über Leitungen 18 und 20 mit dem Antrieb 7 in Wirkverbindung. Die Meßwerte des Meßgliedes 4 steuern den Regler 10 in an sich bekannter Weise so, daß er über die Leitung 21 die Drehzahl des Antriebsmotors 9 des Walzenpaares 1 im Sinne einer Verminderung einer vom Meßglied 4 ermittelten Abweichung des Faserverbandes 3 vom vorgegebenen Sollwert beeinflußt.

Weiterhin ist hinter den Walzenpaaren 1 und 2 ein Langzeitmeßglied 5 im Bereich des Faserverbandes 3 angeordnet, welches über Leitungen 16 und 17 mit dem Regler 10 verbunden ist. Wie vorstehend für das Meßglied 4 beschrieben, beeinflußt so auch das Meßglied 5 über den Regler 10 die Liefergeschwindigkeit des Walzenpaares im Sinne einer Verminderung einer festgestellten Bandgewichtsabweichung.

Erfindungsgemäß ist das Meßglied 5 über die Leitung 16 mit einem Ist-Soll-Vergleichspunkt 12 verbunden, der über eine Leitung 19 mit einer Einstellvorrichtung 13 für den Grenzwertbereich, sowie einem Stellschalter 11 und einer Anzeigevorrichtung 14 verbunden ist. Dadurch werden die Meßwerte des Meßgliedes 5 mit dem eingestellten Grenzwert der Einstellvorrichtung 13 verglichen, wobei bei Grenzwertüberschreitung die Anzeigevorrichtung 14 oder ein Schaltvorgang des Schaltwerkes 11 ausgelöst wird, wodurch die Antriebe 7 und 9 abgestellt werden. In diesem Fall ist zu überprüfen, ob bezüglich des Ausgabebandes der Toleranzbereich eingehalten wurde. Ist dies der Fall, so ist das Langzeitmeßsystem zu überprüfen (Pfeil I). Ist dies nicht der Fall, besteht Verdacht auf Fehlfunktion des Kurzzeitmeßgliedes 4 und/oder des Reglers 10, die dann zu überprüfen sind. Bei Überschreitung des durch die Einstellvorrichtung 13 eingestellten Grenzwertes wird also eine Bedienungsperson auf eine mögliche Fehlfunktion des Reguliersystems bzw. der Meßglieder 4 oder 5 aufmerksam gemacht.

Liegt hierbei der durch die Einstellvorrichtung 13 definierte Grenzwert nur wenig höher als der Normalwert, genügt es, wenn die Signallampe 14 aufleuchtet. Ist dagegen ein wesentlich höherer Grenzwert vorgesehen, ist es zweckmäßig, über den Stellschalter 11 die Antriebe 7 und 9 des Regulierstreckwerkes stillzusetzen, um das Abliefern fehlerhaften Bandes zu verhindern.

Bei der Ausführungsform nach Fig. 2 ist die Leitung 21 zwischen Regler 10 und Antriebsmotor 9 über eine Leitung 22 mit einer Einstellvorrichtung 13˝ für einen weiten Grenzwertbereich und einem Stellschalter 11 verbunden. Eine weitere Verbindung besteht über die Leitung 23 mit einer weiteren Einstellvorrichtung 13′ für einen engeren Bereich, wobei diese Einstellvorrichtung 13 mit einer Signallampe 14 verbunden ist.

Wenn das vom Regler 10 abgegebene Stellsignal den an der Einstellvorrichtung 13′ eingestellten, dem normalen Arbeitsbereich der Stellsignale des Reglers 10 näheren Grenzwert überschreitet, leuchtet die Signallampe 14 auf. Wenn dagegen der an der Einstellvorrichtung 13′ eingestellte, dem normalen Arbeitsbereich der Stellsignale fernere Grenzwert überschritten wird, werden die Antriebsmotoren 9 und 7 der Walzenpaare 1 und 2 durch den Stellschalter 11 vom Netz getrennt und stillgesetzt.

In beiden Fällen muß die Bedienungsperson zunächst das Vorlageband 3 überprüfen (Pfeil II). Ist die Ungleichmäßigkeit größer als normal, muß die Arbeitsweise der vorgeschalteten Maschine überprüft werden. Wenn dagegen die Ungleichmäßigkeit des Vorlagematerials normal ist, besteht Verdacht auf Fehlfunktion des Reglers 10 oder des Meßgliedes 4.

Es besteht auch die nicht näher dargestellte Möglichkeit, die Ausführungsformen nach Figur 1 und 2 sinngemäß zu kombinieren und die Verfahren gleichzeitig durchzuführen.

Bei der in Fig. 1 dargestellten Ausführungsform besteht darüberhinaus die Möglichkeit, analog der Ausführungsform nach Fig. 2 zwei Einstellvorrichtungen 13′ und 13˝ für zwei unterschiedliche Grenzwerte einzusetzen.

Umgekehrt kann die Ausführungsform nach Fig. 2 dadurch vereinfacht werden, daß nur eine Einstellvorrichtung 13 analog der Ausführungsform nach Fig. 1 eingesetzt wird.

Insgesamt wird durch die Erfindung bewirkt, daß die Arbeitsweise der Reguliersysteme auf einfache Weise eine Überwachung erfährt, wobei Fehlfunktionen rechtzeitig erkannt und damit die Herstellung fehlerhafter Produkte wirksam vermieden werden.

## Patentansprüche

1. Verfahren zur Überwachung des Vergleichmäßigens mindestens eines Faserverbandes in einem Regulierstreckwerk, insbesondere in einer Strecke, wobei Abweichungen der Masse des Faserverbandes vom Sollisert durch mindestens ein Meßglied erfaßt und über einen Regler und mindestens ein Stellglied ausgeglichen werden, dadurch gekennzeichnet, daß die Meßwerte des Meßgliedes (4, 5) und/oder die Stellsignale des Reglers (10) mit mindestens einem einstellbaren Grenzwert verglichen werden und bei Grenzwertüberschreitung eine Anzeige (14) und/oder ein Schaltvorgang ausgelöst wird.

2. Verfahren nach Anspruch 1, gekennzeichnet durch Vergleich der Stellsignale der Reguliervorrichtung mit dem jeweiligen einstellbaren Grenzwert.

3. Verfahren nach Anspruch 1, gekennzeichnet durch Vergleich der Meßwerte eines der Regelstrecke nachgeordneten Meßgliedes (5) mit dem jeweiligen einstellbaren Grenzwert.

4. Verfahren nach Anspruch 2 oder 3, gekennzeichnet durch einen dem Arbeitsbereich des Reglers (10) bzw. des Meßgliedes (4, 5) näheren, und einen dem Arbeitsbereich des Reglers (10) bzw. des Meßgliedes (4, 5) ferneren Grenzwert.

5. Vorrichtung zur Durchführung des Verfahrens nach einem der vorhergehenden Ansprüche, dadurch gekennzeichnet, daß der Ausgang des Reglers (10) über einen IST/SOLL-Vergleichspunkt (12) mit mindestens einem Grenzwertgeber (13; 13′; 13˝) und mit einer Anzeigevorrichtung (14) und/oder mit einem Stellschalter (11) verbunden ist.

6. Vorrichtung zur Durchführung des Verfahrens nach einem der Ansprüche 1 bis 4, dadurch gekennzeichnet, daß der Ausgang eines der Regelstrecke nachgeordneten Meßgliedes (5) über einen IST/SOLL-Vergleichspunkt (12) mit mindestens einem Grenzwertgeber (13) und mit einer Anzeigevorrichtung (14) und/oder mit einem Stellschalter (11) verbunden ist.

7. Vorrichtung nach den Ansprüchen 5 oder 6, dadurch gekennzeichnet, daß der Grenzwertgeber (13′; 13˝) zur Vorgabe zweier voneinander unabhängig einstellbarer Grenzwerte ausgebildet ist, von denen ein dem Arbeitsbereich des Reglers (10) bzw. des Meßgliedes (4, 5) näherliegender Grenzwert zum Aktivieren einer Anzeigevorrichtung (14) und ein dem Arbeitsbereich des Reglers (10) fernerliegender Grenzwert zum Aktivieren eines Stellschalters (11) vorgesehen ist.

## Claims

1. A method of monitoring the levelling of at least one sliver in a controlled drafting arrangement in particular in a drafting frame, in which respect deviations of the composition of the fibre union from the desired value are detected by at least one measuring member and are compensated for by way of a regulator and at least one adjusting member, characterised in that the measured values of the measuring member (4, 5) and/or the adjusting signals of the regulator (10) are compared with at least one adjustable limiting value and a display (14) and/or switching procedure is triggered when the limiting value is exceeded.

2. A method according to claim 1, characterised by comparison of the adjusting signals of the regulating device with the respective adjustable limiting value.

3. A method according to claim 1, characterised by comparison of the measured values of a measuring member (5) subordinated to the controlled drafting frame with the respective adjustable limiting value.

4. A method according to claim 2 or 3, characterised in that one limiting value is closer to the working range of the regulator (10) or respectively of the measuring member (4, 5), and one limiting value is further from the working range of the regulator (10) or respectively of the measuring member (4, 5).

5. A device for carrying out the method according to one of the preceding claims, characterised in that the output of the regulator (10) is connected by way of an ACTUAL/DESIRED point of comparison (12) to at least one limiting value transmitter (13; 13′; 13˝) and to a display device (14) and/or to an adjusting switch (11).

6. A device for carrying out the method according to one of claims 1 to 4, characterised in that the output of a measuring member (5) subordinated to the controlled drafting frame is connected by way of an ACTUAL/DESIRED point of comparison (12) to at least one limiting value transmitter (13) and to a display device (14) and/or to an adjusting switch (11).

7. A device according to claims 5 or 6, characterised in that the limiting value transmitter (13′; 13˝) is designed for the specification of two mutually independently adjustable limited values, of which one limiting value lying closer to the working range of the regulator (10) or respectively of the measuring member (4, 5) is provided for the activating of a display device (14) and one limiting value lying further from the working range of the regulator (10) is provided for the activating of an adjusting switch (11).

## Revendications

1. Procédé de surveillance de l'égalisation d'au moins une bande de tissu non-tissé dans un banc d'étirage à régulation, notamment dans une étireuse, qui permet de relever des écarts de la masse du matériau non-tissé, par rapport à une valeur consigne, au moyen d'au moins un élément capteur, et de compenser ces écarts par l'intermédiaire d'un régulateur et d'au moins un élément de réglage final, caractérisé en ce que les valeurs mesurées par l'élément capteur (4, 5) et/ou les signaux de réglage final du régulateur (10) sont comparés au moins à une valeur limite réglable, et en ce qu'en cas de dépassement de la valeur limite, l'on déclenche une signalisation (14) et/ou une opération de commande.

2. Procédé selon la revendication 1, caractérisé en ce que les signaux de réglage final du dispositif régulateur sont comparés à la valeur limite réglable donnée.

3. Procédé selon la revendication 1, caractérisé en ce que les valeurs mesurées par un élément capteur (5) disposé en aval du système réglé sont comparées à la valeur limite réglable donnée.

4. Procédé selon l'une des revendications 2 ou 3, caractérisé en ce qu'il incorpore une valeur limite qui est proche de la plage de fonctionnement du régulateur (10), voire de l'élément capteur (4, 5), ainsi qu'une valeur limite qui est plus éloignée de la plage de fonctionnement du régulateur (10), voire de l'élément capteur (4, 5).

5. Dispositif permettant la mise en application du procédé selon l'une des revendications précédentes, caractérisé en ce que la sortie du régulateur (10) est reliée, par l'intermédiaire d'un point (12) de comparaison valeur EFFECTIVE/ CONSIGNE, à au moins un dispositif (13; 13′; 13˝) de réglage de la valeur limite et un dispositif (14) de signalisation, et/ou à un interrupteur (11) de réglage final.

6. Dispositif permettant la mise en application du procédé selon l'une des revendications 1 à 4, caractérisé en ce que la sortie d'un élément capteur (5) disposé en aval du système réglé communique, par l'intermédiaire-d'un point (12) de comparaison valeur EFFECTIVE/CONSIGNE, avec au moins un dispositif (13) de réglage de la valeur limite et un dispositif (14) de signalisation, et/ou avec un interrupteur (11) de réglage final.

7. Dispositif selon les revendications 5 ou 6, caractérisé en ce que le dispositif (13′; 13˝) de réglage est réalisé de manière à prédéfinir deux valeurs limites réglables de façon indépendante l'une de l'autre, dont une valeur limite, qui est plus proche de la plage de fonctionnement du régulateur (10), voire de l'élément capteur (4, 5), est prévue pour activer un dispositif (14) de signalisation, et dont une valeur limite, qui est plus éloignée de la plage de fonctionnement du régulateur (10), est prévue pour activer un interrupteur (11) de réglage final.
